# EUROPÄISCHE PATENTSCHRIFT

(11) **EP 1 643 806 B1**
(45) Veröffentlichungstag und Bekanntmachung des Hinweises auf die Patenterteilung: **08.11.2006**
(21) Anmeldenummer: 04023223.3
(22) Anmeldetag: 29.09.2004
(51) Int. Cl.: H05B 3/44, F24H 3/04, F04B 39/06

(54) **Heizelement**
Heating element
Elément chauffant

(43) Veröffentlichungstag der Anmeldung: 05.04.2006
(73) Patentinhaber: Leister Process Technologies, 6060 Sarnen (CH)
(72) Erfinder: Gisler-Reinhard, Lukas, 6055 Alpnach Dorf (CH); Studer, Pius, 6003 Luzern (CH); Wallimann-Durrer, Leo, 6053 Alpnachstad (CH); Aregger, Rolf, 6030 Ebikon (CH)
(74) Vertreter: Klocke, Peter

(56) Entgegenhaltungen:
- US-A- 5 134 684
- US-A1- 2002 108 944

## Beschreibung

Die vorliegende Erfindung betrifft ein Heizelement für eine Heißlufteinrichtung mit einem Trägerteil aus temperaturbeständigem Material, das in Luftkanälen angeordnete Heizdrähte aufweist und an dessen einer Stirnfläche ein keramischer Kontaktstiftträger zur elektrischen Kontaktierung angeordnet ist und dessen zweite Stirnfläche mit einer temperaturfesten Schutzscheibe abgedeckt ist. Die Endstücke des mehrteilig aufgebauten Heizelements sind zum Trägerteil exakt ausgerichtet und werden am Trägerteil mittels eines zentral angeordneten Metallhaltestiftes fixiert.

Derartige Heizelemente sind aus Heißlufteinrichtungen bekannt, die als Heißluftgeräte, -module oder -systeme auf dem Markt erhältlich sind. Der Körper des in einem Luft- oder Gasstrom angeordneten Heizelements besteht üblicherweise aus Keramik oder aus einem anderen geeigneten, hitzebeständigen Material und befindet sich in einem Heizrohr, an dessen einem Ende beispielsweise Luft oder Gas eingeblasen wird. Das Heizelement wird beispielsweise über einen zentralen Stift an einer auf der dem Gebläse zugewandten Seite angeordneten Halterung gehalten. Über diese Halterung erfolgt auch der elektrische Anschluss der in dem Trägerteil angeordneten Heizdrähte. Auf der dem Auslass zugewandten Seite befindet sich in der Regel noch zusätzlich eine Keramikschutzscheibe, die im Wesentlichen Luftkanäle aufweist. Die Schutzscheibe ist beweglich und vom Träger getrennt, sitzt jedoch ebenfalls auf der stiftförmigen Halterung, die an ihrem freien Ende beispielsweise gequetscht ist, um ein Abrutschen des Trägers und der Schutzscheibe zu verhindern. Es ist besonders wichtig, dass die Halterung, der Heizdrahtträger und die Schutzscheibe bei der Montage exakt zueinander ausgerichtet werden und diese Ausrichtung über die gesamte Lebensdauer des Heizelements und auch während des Betriebes unter Einwirkung von thermischen und mechanischen Belastungen sichergestellt ist. Dazu ist es üblich, den zentralen Aufnahmestift als Vierkantstift und die zugeordneten Aufnahmelöcher der Einzelteile korrespondierend auszuführen oder an den Anlageflächen der Einzelteile am äußeren Umfang in Ausnehmungen eingreifende Nasen anzuformen. Derartig ausgestaltete Keramikteile sind nur aufwendig herstellbar und verursachen hohe Einzelstückkosten und sind wegen der Bruchgefahr der Keramik nicht dauerhaft funktionssicher.

Aus der US 2002/0108944 A1 ist eine Heißlufteinrichtung bekannt, bei der ein im Luftstrom angeordnetes Heizelement ein Trägerteil aus temperaturbeständigen Material sowie in Luftkanälen des Trägerteils angeordnete Heizdrähte aufweist. An einem vorderen Ende des Trägerteils ist eine Schutzscheibe und an einem hinteren Ende des Trägerteils ein Kontaktstiftträger angeordnet und mittels eines metallischen Haltestiftes fixiert. Der Haltstift hat eine Vierkantform und ist als Hohlstift ausgebildet. Durch die Vierkantform des Haltestiftes und den dazu komplementär ausgebildeten Aufnahmekanal für den Haltestift sichert der Haltestift den Kontaktstiftträger sowie die Schutzscheibe gegen ein Verdrehen gegenüber dem Trägerteil.

Der vorliegenden Erfindung liegt daher die Aufgabe zu Grunde, ein verbessertes Heizelement vorzuschlagen, bei dem der Verdrehschutz einfacher und wirksamer gestaltet wird und zusätzlich die Stückkosten reduziert werden.

Diese Aufgabe wird erfindungsgemäß durch ein Heizelement mit den Merkmalen des Anspruchs 1 gelöst. Weitere vorteilhafte Ausgestaltungen sind den Unteransprüchen zu entnehmen.

Gemäß der Erfindung werden das Trägerteil, der Kontaktstiftträger und die Schutzscheibe über ein das Trägerteil in seiner ganzen Länge durchdringendes Verdrehschutzelement zueinander ausgerichtet. Ein Sicherungsstift des Verdrehschutzelements liegt lose in einem Aufnahmekanal des Heizelementes ein und wird vom Kontaktstiftträger und/oder der Schutzscheibe im Heizelement eingeschlossen. Dies hat den Vorteil, dass der Sicherungsstift keinen Druck auf den Kontaktstiftträger, die Schutzscheibe bzw. das Trägerteil ausübt, wodurch diese weitgehendst vor Buch geschützt sind. Der Sicherungsstift überragt die Ende des Heizelements nicht. Diese Ausführung gewährleistet eine hoch genaue Ausrichtung der Teile zueinander und verringert die Gefahr, dass durch Keramikbruch der Verdrehschutz unwirksam wird.

Zweckmäßigerweise bestehen die Verdrehschutzelemente in einer weiteren vorteilhaften Ausgestaltung der Erfindung aus einem, durch zueinander fluchtende Löcher des Kontaktstiftträgers, des Trägerteils und der Schutzscheibe gebildeten Aufnahmekanals sowie einem darin einliegenden Sicherungsstift, welcher die lagegenaue Ausrichtung aufrecht erhält. Sowohl die Löcher als auch der Stift können kostengünstig, letzterer z.B. aus einem Strangpressprofil, hergestellt werden und ermöglichen somit eine genaue Lagefestlegung und Lageeinhaltung auch bei unterschiedlichen Betriebstemperaturen der Heißlufteinrichtung. Zweckmäßigerweise wird der Sicherungsstift lose eingelegt und durch zugeordnete Anlageelemente gesichert.

Erfindungsgemäß weist das Trägerteil mindestens ein Durchgangsloch zur Aufnahme des Sicherungsstiftes und der Kontaktstiftträger sowie die Schutzscheibe zu den Aufnahmeloch des Trägerteils korrespondierende Löcher auf. Löcher sind einfach, schnell und hochgenau herzustellen und reduzieren die Kosten der für die Fertigung notwendigen Werkzeuge. Zudem ist es möglich, die Sicherungsscheibe ebenfalls kostengünstig aus einem Strangpressprofil herzustellen. Vorteilhafterweise sind die Löcher des Kontaktstiftträgers sowie der Schutzscheibe zumindest teilweise als Sacklöcher ausgebildet, um ein Herausfallen des Sicherungsstiftes zu verhindern.

Die Verdrehschutzelemente sind zweckmäßigerweise parallel zu den in Längsrichtung des Trägerteils verlaufenden Luftkanälen angeordnet und durchdringen das Trägerteil über dessen gesamte Länge. Dies ermöglicht, das Trägerteil aus einem Strangpressprofil herzustellen und ohne Nacharbeit durch bloßes Ablängen fertig zu stellen. Somit wird die Anzahl der Prozessschritte bei der Herstellung des Trägerteils deutlich verringert, was wiederum eine Senkung der Stückkosten nach sich führt. Das Heizelement weist mindestens einen Aufnahmekanal zur Aufnahme von einem Sicherungsstift auf. Der Aufnahmekanal und der Sicherungsstift sind exzentrisch zur Mittelachse des Heizelements angeordnet. Vorzugsweise ist nur ein Verdrehschutzelement vorgesehen. Es ist jedoch auch möglich, mehrere Verdrehschutzelemente versetzt zueinander anzuordnen.

Der Sicherungsstift kann als metallischer Stift oder anderen temperaturstabilen Materialien hergestellt sein. Zweckmäßigerweise weist der Sicherungsstift an einem Ende eine Verdickung auf. Diese Verdickung sichert den lose einliegenden Sicherungsstift gegen Herausfallen durch Anlage an die Stirnseite einem mit geringeren Durchmesser ausgeführten Aufnahmeloch des Trägerteils. Vorteilhafterweise ist die Verdickung als Abflachung, beispielweise durch Quetschung des Sicherungsstiftes, hergestellt.

Zur Aufnahme des verdickten Endes des Sicherungsstiftes weisen die als Sackloch ausgeführten Löcher des Kontaktstifthalters und/oder der Schutzscheibe einen größeren Durchmesser auf, als das korrespondierende Loch im Trägerteil. In einer weiteren vorteilhaften Ausgestaltung ist der Sicherungsstift kürzer als der Körper des Heizelements lang ist. Dies hat den Vorteil, dass der Sicherungsstift komplett im Körper des Heizelementes eingeschlossen ist.

Nachfolgend wird die Erfindung anhand eines in den begleitenden Zeichnungen dargestellten Ausführungsbeispiels näher erläutert. Es stellen dar:
- Figur 1: eine schematische Schnittdarstellung des erfindungsgemäßen Heizelements in perspektivischer Ansicht;
- Figur 2: eine Seitenansicht des in Figur 1 dargestellten Heizelements in einer Längsschnittdarstellung

Figur 1 zeigt eine Ausgestaltungsform des erfindungsgemäßen Heizelements 1, bestehend aus einem Trägerteil 2, das zwischen einem Kontaktstiftträger 3 und einer Schutzscheibe 4 angeordnet ist. Der Kontaktstiftträger 3 weist Luftdurchlässe 5 auf, die mit den nicht dargestellten axialen Luftkanälen im Trägerteil 2 und den nicht dargestellten Luftdurchlässen der Schutzscheibe 3 fluchten. In den Luftkanälen 5 des Kontaktstiftträgers 3 und dem Trägerteil 2 sind in bekannter Art und Weise nicht dargestellte Heizdrähte angeordnet. Das Heizelement 1 weist zentral angeordnet einen aus drei hintereinander angeordneten Löcher im Kontaktstiftträger 3, Trägerteil 2 und Schutzscheibe 4 bestehenden Aufnahmekanal 16 für einen Haltestift 7 auf, durch den das Trägerteil 2 und die Schutzscheibe 4 am Kontaktstiftträger 3 fixiert sind. Die beiden aus dem Heizelement 1 hervortretenden Enden des hohlzylinderförmigen Haltestiftes 7 sind umgebördelt. und halten die Schutzscheibe 4 und den Kontaktstiftträger 3 am Trägerteil 2 fest. Parallel zum Aufnahmekanal 16 ist ein Verdrehschutzelement 8 angeordnet, welches verhindert, dass sich das Trägerteil 2 und/oder die Schutzscheibe 4 zum Kontaktstiftträger 3 in seiner radialen Ausrichtung verändert. Das Verdrehschutzelement 8 wird aus einem Aufnahmekanal 17 und einem lose einliegenden Sicherungsstift 9 gebildet.

Figur 2 zeigt in einer Schnittdarstellung die Seitenansicht des in Figur 1 dargestellten Heizelements 1. Der Haltestift 7 ist in der Mittelachse angeordnet und reicht mit seinen beiden Enden über die Schutzscheibe 4 und den Kontaktstiftträger 3 hinaus. Unterhalb des Haltestiftes 7 ist der Aufnahmekanal 17 für den Sicherungsstift 9 dargestellt, der aus drei zueinander fluchtenden, aneinander anliegende Löcher 11, 10, 12 des Kontaktstiftträgers 3, des Trägerteils 2 sowie der Schutzscheibe 4 besteht. Die Löcher 10, 11 ,12 bilden den Aufnahmekanal 17 für den Sicherungsstift 9. Das Loch 12 in der Schutzscheibe 4 ist als Durchgangsloch ausgeführt und weist einen größeren Durchmesser auf als das Durchgangsloch 10 des Trägerteils 2. Das korrespondierende Loch 11 im Kontaktstiftträger 3 ist stufig und als Sackloch ausgeführt. Das dem Trägerteil 2 zugewandte Ende des Sacklochs weist einen größeren Durchmesser als das abgewandte Ende und als das zugeordnete Durchgangsloch 10 des Trägerteils 2 auf. Im erweiterten Teil des Loches 11 des Kontaktstiftträgers 3 wird die Verdickung 13 des Sicherungsstiftes 9 aufgenommen und dieser in axialer Richtung fixiert. Bei der Montage des Heizelements 1 wird der Sicherungsstift 9 in dem Durchgangsloch 10 des Trägerteils 2 und in das Loch 12 der Schutzscheibe 4 eingesteckt, bevor die Schutzscheibe 4 und das Trägerteil 2 auf den Haltestift 7 aufgesteckt werden. Anschließend wird der Sicherungsstift 9 über den Kontaktstiftträger 3, der über den Haltestift 7 gehalten wird, fixiert.

## Patentansprüche

1. Heizelement (1) für eine Heißlufteinrichtung, bestehend aus einem Trägerteil (2), einem Kontaktstiftträger (3) und einer Schutzscheibe (4), dessen aus temperaturbeständigen Material bestehendes Trägerteil (2) in Luftkanälen angeordnete Heizdrähte aufweist und an dessen Stimflächen der keramische Kontaktstiftträger (3) zur elektrischen Kontaktierung der Heizdrähte und die Schutzscheibe (4) aus temperaturbeständigem Material angeordnet sind, wobei der Kontaktstiftträger (3) und die Schutzscheibe (4) mit den Luftkanälen des Trägerteils (2) fluchtende Luftdurchlässe (5) aufweisen und mittels eines zentral angeordneten Metallhaltestiftes (7) am Trägerteil (2) fixiert sind, **dadurch gekennzeichnet, dass** das Trägerteil (2), der Kontaktstiftträger (3) und die Schutzscheibe (4) über mindestens ein das Trägerteil (2) in seiner ganzen Länge durchdringendes Verdrehschutzelement (8) zueinander ausgerichtet sind, wobei ein Sicherungsstift (9) des Verdrehschutzelements (8) in einem Aufnahmekanal (17) des Heizelements (1) lose einliegt und vom Kontaktstiftträger (3) und/oder der Schutzscheibe (4) im Heizelement (1) eingeschlossen ist.

2. Heizelement nach Anspruch 1, **dadurch gekennzeichnet, dass** der Aufnahmekanal (17) von einem Durchgangsloch (10) im Trägerteil (2) und von mit dem Durchgangsloch (10) fluchtenden Löchern (11, 12) im Kontaktstiftträger (3) und in der Schutzscheibe (4) gebildet ist.

3. Heizelement nach Anspruch 2, **dadurch gekennzeichnet, dass** die Löcher (11, 12) des Kontaktstiftträgers (3) und/oder der Schutzscheibe (4) als Sacklöcher ausgebildet sind, wobei die Sacklöcher (11, 12) zum Trägerteil (2) weisen.

4. Heizelement nach einem der vorgenannten Ansprüche, **dadurch gekennzeichnet, dass** das Verdrehschutzelement (8) des Heizelements (1) parallel zu den in Längsrichtung verlaufenden Luftkanälen des Trägerteils (2) angeordnet ist.

5. Heizelement nach einem der vorgenannten Ansprüche, **dadurch gekennzeichnet, dass** der Sicherungsstift (9) an einem Ende eine Verdickung (13) aufweist.

6. Heizelement nach einem der vorangegangenen Ansprüche, **dadurch gekennzeichnet, dass** die Löcher (11, 12) im Kontaktstiftträger (3) und in der Schutzscheibe (4) einen größeren Durchmesser aufweisen als die Löcher (10) im Trägerteil (2).

7. Heizelement nach einem der vorangegangenen Ansprüche, **dadurch gekennzeichnet, dass** der Sicherungsstift (9) kürzer ist als der Körper des Heizelements (1) lang ist.

## Claims

1. Heating element (1) for a warm air device, comprising a carrier part (2), a contact pin carrier (3) and a protective disc (4), the carrier part (2) of which comprising temperature-resistant material has heating wires disposed in air channels and at the end-faces of which the ceramic contact pin carrier (3) for electrical contacting of the heating wires and the protective disc (4) made of temperature-resistant material are disposed, the contact pin carrier (3) and the protective disc (4) having air passages (5) which are in alignment with the air channels of the carrier part (2) and are fixed on the carrier part (2) by means of a centrally disposed metal retaining pin (7), **characterised in that** the carrier part (2), the contact pin carrier (3) and the protective disc (4) are aligned relative to each other via at least one anti-twist element (8) which penetrates the carrier part (2) in its entire length, a safety pin (9) of the anti-twist element (8) being inserted loosely in a receiving channel (17) of the heating element (1) and being enclosed in the heating element (1) by the contact pin carrier (3) and/or the protective disc (4).

2. Heating element according to claim 1, **characterised in that** the receiving channel (17) is formed by a through-hole (10) in the carrier part (2) and by holes (11, 12) which are in alignment with the through-hole (10) in the contact pin carrier (3) and in the protective disc (4).

3. Heating element according to claim 2, **characterised in that** the holes (11, 12) of the contact pin carrier (3) and/or of the protective disc (4) are configured as blind holes, the blind holes (11, 12) pointing towards the carrier part (2).

4. Heating element according to one of the aforementioned claims, **characterised in that** the anti-twist element (8) of the heating element (1) is disposed parallel to the air channels of the carrier part (2) which extend in the longitudinal direction.

5. Heating element according to one of the aforementioned claims, **characterised in that** the safety pin (9) has a thickening (13) at one end.

6. Heating element according to one of the preceding claims, **characterised in that** the holes (11, 12) in the contact pin carrier (3) and in the protective disc (4) have a larger diameter than the holes (10) in the carrier part (2).

7. Heating element according to one of the preceding claims, **characterised in that** the safety pin (9) is shorter than the body of the heating element (1) is long.

## Revendications

1. Elément chauffant (1) pour un dispositif à air chaud, composé d'une pièce porteuse (2), d'un support de broches de contact (3) et d'un(e) disque ou plaque de protection (4), dont la pièce porteuse (2) en matériau résistant à la température présente des fils chauffants disposés dans des canaux d'air et aux faces frontales de laquelle sont disposés le support de broches de contact (3) en céramique pour la connexion électrique des fils chauffants et le disque de protection (4) en matériau résistant à la température, le support de broches de contact (3) et le disque de protection (4) présentant des passages d'air (5) alignés avec les canaux d'air de la pièce porteuse (2) et étant fixés sur la pièce porteuse (2) au moyen d'une tige de fixation métallique centrale (7), **caractérisé par le fait que** la pièce porteuse (2), le support de broches de contact (3) et le disque de protection (4) sont alignés les uns sur les autres par au moins un élément de blocage de rotation (8) traversant la pièce porteuse (2) sur toute sa longueur, une goupille de sécurité (9) de l'élément de blocage de rotation (8) étant placée librement dans un canal de réception (17) de l'élément chauffant (1) et enfermée dans l'élément chauffant (1) par le support de broches de contact (3) et/ou le disque de protection (4).

2. Elément chauffant selon la revendication 1, **caractérisé par le fait que** le canal de réception (17) est formé par un trou de passage (10) dans la pièce porteuse (2) et par des trous (11, 12) alignés avec le trou de passage (10) dans le support de broches de contact (3) et dans le disque de protection (4).

3. Elément chauffant selon la revendication 2, **caractérisé par le fait que** les trous (11, 12) du support de broches de contact (3) et/ou du disque de protection (4) sont réalisés sous forme de trous borgnes, les trous borgnes (11, 12) étant dirigés vers la pièce porteuse (2).

4. Elément chauffant selon l'une des revendications précédentes, **caractérisé par le fait que** l'élément de blocage de rotation (8) de l'élément chauffant (1) est disposé parallèlement aux canaux d'air s'étendant en direction longitudinale de la pièce porteuse (2).

5. Elément chauffant selon l'une des revendications précédentes, **caractérisé par le fait que** la goupille de sécurité (9) présente un épaississement à une extrémité.

6. Elément chauffant selon l'une des revendications précédentes, **caractérisé par le fait que** les trous (11, 12) dans le support de broches de contact (3) et dans le disque de protection (4) présentent un plus grand diamètre que les trous (10) dans la pièce porteuse (2).

7. Elément chauffant selon l'une des revendications précédentes, **caractérisé par le fait que** la goupille de sécurité (9) est plus courte que le corps de l'élément chauffant (1) n'est long.
